# EUROPÄISCHE PATENTSCHRIFT

(11) **EP 0 137 292 B1**
(45) Veröffentlichungstag und Bekanntmachung des Hinweises auf die Patenterteilung: **28.03.1990**
(21) Anmeldenummer: 84110414.4
(22) Anmeldetag: 01.09.1984
(51) Int. Cl.: B01L 3/14

(54) **Reaktionsbehälter für immunologische Analysen**
Test tube for immunological analyses
Eprouvette pour analyses immunologiques

(30) Priorität: 08.09.1983 FI 833207
(43) Veröffentlichungstag der Anmeldung: 17.04.1985
(73) Patentinhaber: Farmos-Yhtyma Oy, SF-20101 Turku 10 (FI)
(72) Erfinder: Peltonen, Pekka Sakari, SF-20600 Turku 60 (FI); Juhala, Pentti Juhani, SF-21620 Kuusisto (FI); Hautoniemi, Lasse Martti, SF-20360 Turku 36 (FI)
(74) Vertreter: Masch, Karl Gerhard, Dr.

(56) Entgegenhaltungen:
- DE-U- 8 331 431
- FR-A- 1 573 224
- FR-A- 2 554 241
- GB-A- 2 049 185
- US-A- 4 111 754
- US-A- 4 146 365

## Beschreibung

Die Erfindung betrifft einen rohrförmigen Reaktionsbehälter für immunologische Analysen, welcher zumindest an und neben seinem geschlossenen Ende eine Innenwandung auf weist, an welcher ein Antikörper fixiert ist, an welchen sich der zu analysierende Bestandteil (Antigen) und ein markierter Bestandteil (markiertes Antigen) einer Lösung im Reaktionsbehälter binden, wobei die Oberfläche der Innenwandung des Reaktionsbehälters an und nahe seinem geschlossenen Ende dadurch vergrößert ist, daß in der Innenwandung gleichmäßig über den Umfang verteilte, nach innen gerichtete Ausformungen ausgebildet sind.

Bei einem bekannten Reaktionsbehälter dieser Art (DE-U1-8331 431) sind die Ausformungen als im Querschnitt rechteckige und in Seitenansicht gerundete Flansche ausgebildet, die sich praktisch nur über die Höhe des Rundbodens des Reaktionsbehälters erstrecken. Die die Reaktionsrate, d. h. die Bindungsrate der Moleküle an der Wandung bestimmende Diffusionsentfemung vom Flüssigkeitsraum zur Wandung ist hierbei verhältnismäßig groß. Trotz der Wandungsausformungen ist die innere Wandungsfläche für manche zu befestigende Antikörper zu klein. Ganz abgesehen davon ist nachteilig, daß zwischen Behälterinnenwandung und Flanschen Zwickel gebildet sind, die das Entleeren des Reaktionsbehälters zumindest erschweren und in denen Luftblasen hängenbleiben können.

Aufgabe der Erfindung ist es, den gattungsgemäßen Reaktionsbehälter funktionsmäßig zu verbessern.

Die Lösung dieser Aufgabe besteht darin, daß die Ausformungen aus höchstens acht rundflankigen Rippen bestehen, die sich über eine Länge von 1/4 bis 1/2 der Länge des Behälters um 1/8 bis etwas weniger als 1/2 des Innendurchmessers des Behälters radial nach innen in den Behälter erstrecken.

Beim erfindungsgemäßen Reaktionsbehälter ist die Diffusionsentfernung kurz und die zur Verfügung stehende Innenfläche in jedem Fall mehr als ausreichend. Weil die Rippen rundflankig sind, d. h. zwischen sich gerundete Innenwandflächen aufweisen, ist vollständiges Entleeren von Flüssigkeit gewährleistet. Das ist z. B. beim Fixieren des Antikörpers an der Innenwandung von Bedeutung, wobei verschiedene chemische Behandlungs- und Waschschritte erforderlich sind. Bei immunologischen Versuchen brauchen die Reaktionsbehälter nicht mehr gewaschen zu werden, wenn vollständiges Entleeren gegeben ist. Das spart Zeit und führt zu gleichmäßigeren Versuchsergebnissen. Aufgrund der vergrößerten Innenwandungsfläche kann der Außendurchmesser der Behälter verkleinert werden, so daß herkömmliche Analysengeräte, die im allgemeinen Grenzen bezüglich des Außendurchmessers der Reaktionsbehälter setzen, eingesetzt werden können. Jedenfalls liefern die erfindungsgemäßen Reaktionsbehälter in der Praxis optimale Ergebnisse.

Gemäß einer besonders vorteilhaften Ausbildung ist der Behälter mit vier bis sechs symmetrisch angeordneten Rippen versehen. Jede Rippe kann von der Wandung in den Reaktionsbehälter um ein Stück hineinragen, welches 1/5 bis 1/3 des Innendurchmessers des Behälterquerschnittes entspricht.

Ein besonders vorteilhafter Reaktionsbehälter ist ein Testrohr, dessen unteres oder geschlossenes Ende mit fünf symmetrisch angeordneten Rippen an der Rohrwandung versehen ist, welche sich von der Wandung aus in das Rohr um ein etwa 1/3 des Innendurchmessers des Rohrquerschnittes entsprechendes Stück erstrecken.

Der erfindungsgemäße Reaktionsbehälter ist vorzugsweise aus einem Kunststoff oder einem anderen, hydrophile funktionelle Gruppen enthaltenden Material hergestellt, wie beispielsweise -COOH, -OH, -CHO, -NH₂ usw. Geeignete Kunststoffe für den Reaktionsbehälter sind beispielsweise Polyacrylat-Äthylen-Copolymere; Polystyrolderivate, wie beispielsweise Polyaminostyrol, Polystyrolacrylnitril oder Polyvinylbenzylchlorid ; Polyhydroxyäthylmethacrylat.

Versuche haben gezeigt, daß in dem erfindungsgemäßen Reaktionsbehälter der an der Wandung des Behälters fixierte Antikörper sehr schnell den zu analysierenden Bestandteil (Antigen) und den markierten Bestandteil (markiertes (Antigen) aus der Lösung an sich bindet (Fig. 2). Mit dem erfindungsgemäßen Reaktionsbehälter können die immunologischen Analysen schnell durchgeführt werden und die Möglichkeit von Fehlern nimmt ab, da die Bindungsreaktion fast bis zum Ende vor sich gehen kann, bevor die Lösung aus dem Behälter entfernt wird und die Menge des an der Wandung gebundenen markierten Bestandteils gemessen wird. Dies bedeutet einen eindeutigen Vorteil für den Benutzer, wenn im allgemeinen täglich Hunderte von Analysen durchgeführt werden müssen.

Der Antikörper wird erfindungsgemäß am Reaktionsbehälter auf einfache und zuverlässige Weise fixiert, da das Material des Reaktionsbehälters funktionelle Gruppen enthält.

Die Erfindung wird nachstehend anhand der beiliegenden Zeichnung im einzelnen erläutert; es zeigen
Fig. 1 einen Längs- und einen Querschnitt durch einen Reaktionsbehälter, welcher durch Trennwände in einzelne Abteile unterteilt ist, und
Fig. 2 das Bindevermögen des zu analysierenden Bestandteils (Antigen) und des markierten Bestandteils (markiertes Antigen) als eine Funktion der Zeit bei einer Messung mit einem erfindungsgemäßen Reaktionsbehälter (Kurve A) bzw. mit einem herkömmlichen Restrohr (Kurve B).

Bei der Ausführung gemäß Fig. 1 ist die Oberfläche der Wandung des rohrförmigen Reaktionsbehälters dadurch vergrößert, daß in der Wandung vier Rippen S vorgesehen sind, welche sich über einen Teil der Behälterlänge erstrecken. Auf diese Weise wird auch der flüssigkeitsgefüllte Raum V im Rohr etwas enger. Bei dieser Ausführung beträgt der Abstand zwischen zwei einander gegenüberliegenden Rippen etwa die Hälfte des Rohrdurchmessers. Der Flüssigkeitsraum V ist somit durch die Rippen S in vier Abteile unterteilt, welche in den Behälter um ein etwa 1/3 des Durchmessers entsprechendes Stück hineinragen.

Der erfindungsgemäße Reaktionsbehälter wird wie folgt verwendet: Die Testprobe und der markierte Bestandteil werden in den Reaktionsbehälter eingebracht. Daraufhin bindet sich das Antigen in der Probe und das markierte Antigen, welches als der markierte Bestandteil fungiert, an den Antikörper an der Wandung des Reaktionsbehälters. Wenn die Bindungsreaktion weit genug fortgeschritten ist, wird dis Lösung aus dem Reaktionsbehälter abgegossen und die Menge des an der Wandung des Reaktionsbehälters anhaftenden markierten Bestandteils gemessen. Die Menge an markiertem Bestandteil kann auch aus der aus dem Reaktionsbehälter ausgegossenen Lösung gemessen werden. Das Analyseverfahren hängt von dem verwendeten markierten Bestandteil ab. Die Fixierung des Antikörpers an der Wandung des Reaktionsbehälters erfolgt durch chemische Bindung des Antikörpers an die funktionellen Gruppen des Materials, aus welchem der Reaktionsbehälter besteht.

Auf diese Weise erhält man gleichmäßige Reaktionsbehälter, und zwar selbst bei Herstellung in großen Serien, während außerdem eine einwandfreie Lagerung ermöglicht wird. Aufgrund der Form des erfindungsgemäßen Reaktionsbehälters geht die Bindung des Antigen und des markierten Bestandteils an dem an der Wandung des Reaktionsbehälters fixierten Antikörpers sehr schnell vor sich. Mit dem erfindungsgemäßen Reaktionsbehälter lassen sich alle derartigen Substanzen und Substanzkombinationen analysieren, welche eine immunologische Analyse erlauben. Bei dem an der Wandung des Reaktionsbehälters fixierten « Antikörper kann es sich auch um ein Antigen handeln.

## Patentansprüche

1. Rohrförmiger Reaktionsbehälter für immunologische Analysen, welcher zumindest an und neben seinem geschlossenen Ende eine Innenwandung aufweist, an welcher ein Antikörper fixiert ist, an welchen sich der zu analysierende Bestandteil und ein markierter Bestandteil einer Lösung im Reaktionsbehälter binden, wobei die Oberfläche der Innenwandung des Reaktionsbehälters an und nahe seinem geschlossenen Ende dadurch vergrößert ist, daß in der Innenwandung gleichmäßig über den Umfang verteilte, nach innen gerichtete Ausformungen ausgebildet sind, dadurch gekennzeichnet, daß die Ausformungen aus höchstens acht rundflankigen Rippen (S) bestehen, die sich über eine Länge von 1/4 bis 1/2 der Länge des Behälters um 1/8 bis etwas weniger als 1/2 des Innendurchmessers des Behälters radial nach innen in den Behälter erstrecken.

2. Reaktionsbehälter nach Anspruch 1, dadurch gekennzeichnet, daß der Behälter mit vier bis sechs Rippen versehen ist.

3. Reaktionsbehälter nach Anspruch 2, dadurch gekennzeichnet, daß die Rippen in den Reaktionsbehälter um 1/5 bis 1/3 des Innendurchmessers des Behälters hineinragen.

4. Reaktionsbehälter nach den Ansprüchen 1 bis 3, dadurch gekennzeichnet, daß er aus einem hydrophile funktionelle Gruppen enthaltenden Material besteht.

## Claims

1. A tubular-shaped reaction container for immunological analyses, which possesses an inner wall at least at and near to its closed end, to which an antibody is fixed, to which antibody the constituent to be analysed and a marked constituent of a solution in the reaction container bind themselves, in which the surface of the inner wall of the reaction container at and near to its closed end is enlarged by the construction in the inner wall of inwardly-directed formations uniformly distributed around the circumference, characterized in that the formations consist of a maximum of eight round-flanked ribs (S) that over a length of from 1/4 to 1/2 the length of the container extend radially inwards in the container by 1/8 to somewhat less than 1/2 of the internal diameter of the container.

2. A reaction container according to Claim 1, characterized in that the container is equipped with four to six ribs.

3. A reaction container according to Claim 2, characterized in that the ribs in the reaction container project inwardly by 1/5 to 1/3 of the internal diameter of the container.

4. A reaction container according to Claims 1 to 3, characterized in that it consists of a material containing a hydrophile functional group.

## Revendications

1. Réacteur tubulaire pour analyses immunolo- giques, comprenant au moins sur et à côté de son extrémité fermée une paroi intérieure sur laquelle est fixé un anticorps auquel se lie le constituant à analyser et un constituant marqué d'une solution dans le réacteur, la surface de la paroi intérieure du réacteur à et au voisinage de son extrémité fermée étant agrandie par le fait que dans la paroi intérieure sont réalisées des excroissances réparties uniformément sur la circonférence et dirigées vers l'intérieur, caractérisé par le fait que les excroissances sont constituées au plus par huit nervures (S) à flanc arrondi qui, sur une longueur d'environ 1/4 à 1/2 de la longueur du réacteur, s'étendent radialement vers l'intérieur du réacteur sur 1/8 à un peu moins de 1/2 du diamètre intérieur.

2. Réacteur selon la revendication 1, caractérisé par le fait que le réacteur est muni de quatre à six nervures.

3. Réacteur selon la revendication 2, caractérisé par le fait que les nervures dépassent de 1/5 à 1/3 du diamètre intérieur du réacteur dans ledit réacteur.

4. Réacteur selon l'une des revendications 1 à 3, caractérisé par le fait qu'il est constitué d'une matière contenant des groupes hydrophiles fonctionnels.
